# FASCICULE DE BREVET EUROPEEN

(11) **EP 0 066 503 B1**
(45) Date de publication et mention de la délivrance du brevet: **25.04.1984**
(21) Numéro de dépôt: 82400918.7
(22) Date de dépôt: 17.05.1982
(51) Int. Cl.: E04F 21/00

(54) **Dispositif pour la pose de cornières de protection sur les bords de panneaux préfabriqués**
Vorrichtung zum Anbringen von Schutzwinkeleisen an den Rändern von vorgefertigten Platten
Mounting device for edge-protecting borders on the edges of prefabricated panels

(30) Priorité: 01.06.1981 FR 8110779
(43) Date de publication de la demande: 08.12.1982
(73) Titulaire: Garcia, Michel, F-47110 Sainte Liverade/Lot (FR)
(72) Inventeur: Garcia, Michel, F-47110 Sainte Liverade/Lot (FR)
(74) Mandataire: Faber, Jean-Paul

## Description

La présente invention se rapporte à un dispositif destiné à faciliter la pose de cornières métalliques pour la protection des bords de panneaux préfabriqués et plus particulièrement des bords de cloisons réalisées en plâtre, en carreaux de plâtre ou en des matériaux similaires.

On sait que lorsque l'on réalise des cloisons, sur les bords de celles-ci, adjacentes aux ouvertures, on pose des bandes de protection pour éviter que ceux-ci soient endommagés. Ces bandes de protection sont constituées par des bandes de carton dont une face est revêtue de colle pour adhérer aux bords des cloisons, tandis que l'autre face est pourvue d'une feuille d'un matériau tel que du métal mince.

Ces bandes sont pliées en deux et collées de manière que l'une des parties adhère à la face de la cloison adjacente à son bord libre, tandis que l'autre partie adhère à la face d'extrémité de manière que la bande protège le bord angulaire.

La pose de ces bandes nécessite un temps relativement important et une certaine habilité car si elles ne sont pas posées convenablement, elles ne permettent pas de remplir le rôle auquel elles sont normalement assignées.

Le brevet américain n° 2 944 262 décrit un outil permettant de poser des cornières métalliques de protection sur lesbords des panneaux préfabriqués et notamment des cloisons réalisées en carreaux de plâtre ou en un matériau analogue.

L'outil décrit dans ce brevet américain comprend une barre dont une extrémité supporte deux couteaux basculants reliés par un système de biellettes, à un manche monté coulissant à l'extrémité libre de la barre contre l'action d'un ressort de rappel. Avec un tel outil, on applique sur la cornière, l'extrémité pourvue des couteaux, puis on pousse le manche à l'encontre du ressort de rappel afin de commander le basculement des couteaux, ceux-ci, en s'engageant dans les bords de la cornière formant des bossages qui s'incrustent dans l'épaisseur du panneau.

Un tel outil bien que présentant un progrès par rapport au collage de bandes de protection présente de nombreux inconvénients.

En effet, pour qu'une cornière soit bien tenue, il faut prévoir de réaliser un grand nombre de bossages, ce qui nécessite un nombre répété de poussées effectuées sur le manche, de sorte que l'utilisation d'un tel outil est très fatigante.

Un tel outil demande, de plus, une certaine habileté. Il faut pour que la cornière soit bien posée que la barre s'étende parfaitement perpendiculairement à l'arête de la cornière, au moment du déplacement des couteaux ce qui n'est pas très aisé lorsqu'on arrive au voisinage des extrémités inférieure ou supérieure.

La présente invention vise un dispositif permettant de poser des cornières métalliques de protection sur les bords de panneaux qui remédie à ces divers inconvénients.

Le dispositif selon l'invention est du type comprenant un corps supportant deux outils mobiles reliés à un poussoir dont le déplacement commande les outils afin que chacun de ceux-ci pratique un bossage dans une aile de la cornière, ledit bossage étant destiné à assurer l'ancrage en s'insérant dans l'épaisseur du panneau et est caractérisé en ce que le corps comporte une surface de guidage allongée à section en L destinée à épouser la cornière et présentant, du côté de l' arête et au droit de celle-ci, d'une part, au voisinage d'une extrémité, une poignée et, d'autre part, au voisinage de l'autre extrémité, le poussoir, ce dernier étant agencé pour être manoeuvré par percussion.

Grâce à cette structure, on réalise un dispositif simple qui ne nécessite aucune habileté et qui est peu fatigant à utiliser. En effet, il suffit de poser le corps sur la cornière en le tenant par la poignée pour assurer un bon guidage et une mise en place correcte de la cornière puis de frapper le poussoir avec un marteau pour provoquer la formation des bossages. La pose des cornières est, de plus, très rapide puisqu'il suffit de faire glisser le corps le long des cornières et à intervalles réguliers, de frapper le poussoir.

Suivant une caractéristique constructive, le poussoir est constitué par une douille montée coulissante sur un doigt solidaire du corps, un ressort de compression étant inséré entre le fond de la douille et l'extrémité libre du doigt.

L'invention va maintenant être décrite avec plus de détails, en se référant à un mode de réalisation particulier, donné à titre d'exemple seulement et représenté aux dessins annexés, sur lesquels:
la figure 1 montre en perspective l'utilisation du dispositif selon l'invention,
la figure 2 est une vue en coupe d'un plan perpendiculaire à l'axe longitudinal du dispositif et passant par le poussoir,
la figure 3 est une vue similaire à la figure 2, les outils étant dans une position dans laquelle ils provoquent les bossages dans la cornière,
la figure 4 est une vue à plus grande échelle montrant un morceau de cornière pourvu de bossages.

Le dispositif représenté aux figures est constitué d'un corps 1 pourvu d'une poignée 2, d'un poussoir 3 et d'une surface de guidage 4 ayant une section en L pour épouser les deux ailes 5 et 6 d'une cornière 7.

La cornière est, de préférence, pourvue de perforations sur chacune de ses ailes pour permettre, lorsqu'elle a été posée, la prise d'un enduit. Dans le corps I sont pratiquées deux fentes 9 et 10, dans la fente 9 s'étendant un axe 11 sur lequel est articulé un outil 12. Dans la fente 10 s'étend un axe 14 surlequel s'articule un outil 13. L'outil 12 est relié articulé par un axe 16 à l'une des extrémités d'une biellette 17 dont l'autre extrémité est reliée articulée par un axe 18 sur une aile 19 d'une douille 20. La douille 20 comporte une seconde aile 21 décalée angulaire- ment de 180° par rapport à l'aile 19, ladite aile 21 supportant un axe 22 sur lequel s'articule l'une des extrémités d'une biellette 23 dont l'autre extrémité est reliée articulée à l'outil 13 par un axe 24. Le corps 1 du côté opposé à sa surface de guidage 4 comporte une saillie 26 percée d'un trou borgne 27 dans lequel est fixée l'une des extrémités d'un doigt 28. Le doigt 28, à son extrémité libre, comporte un trou borgne 29 dans lequel est engagée l'une des extrémités d'un ressort de compression 30 dont l'autre extrémité coopère avec le fond de la douille 20.

Comme on le voit aux figures 2 et 3, les outils 12 et 13 comportent une simple lame. L'utilisation du dispositif selon l'invention est particulièrement simple et il permet de poser très rapidement sur les parties angulaires des cloisons, des cornières 7.

Pour mettre en place une cornière telle que la cornière 7, on applique celle-ci sur la partie de l'extrémité de la cloison après l'avoir découpée à la longueur désirée, puis en tenant le dispositif par la poignée 2 d'une main, on applique la surface de guidage 4 contre les ailes 5 et 6 de la cornière, au voisinage de l'extrémité supérieure de celleci, puis on frappe le poussoir 3 à l'aide d'un maillet ou d'un marteau de manière à déplacer la douille 20 depuis la position représentée à la figure 2 pour l'amener dans la position représentée à la figure 3. Durant le mouvement de la douille, par l'intermédiaire des biellettes 17 et 23, les outils 12 et 13 pivotent autour de leur axe respectif 11 et 14, de sorte que lesdits outils viennent pratiquer, dans les bords des ailes 5 et 6 de la cornière 7 des bossages 31 qui s'ancrent dans les parois de la cloison.

On fait coulisser ensuite le dispositif 2 le long de la cornière d'une distance d'une dizaine ou d'une vingtaine de centimètres, on frappe à nouveau le poussoir pour réaliser deux autres bossages 31 et on procède ainsi de suite tout le long de la cornière jusqu'à son extrémité inférieure.

On conçoit que la pose de la cornière 7 est extrêmement rapide, simple et qu'elle ne nécessite aucune habileté particulière.

Bien entendu, l'invention n'est pas limitée au mode de réalisation qui vient d'être décrit et qui a été représenté. On pourra y apporter de nombreuses modifications de détail sans sortir, pour cela, du cadre de l'invention.

## Revendications

1. Dispositif pour poser des cornières (7) de protection sur les bords de panneaux préfabriqués et notamment des cloisons de carreaux de plâtre et du type comprenant un corps (1) supportant deux outils mobiles (12 et 13) reliés à un poussoir (3) dont le déplacement commande les outils afin que chacun de ceux-ci pratique un bossage (31) dans une aile de la cornière, ledit bossage étant destiné à assurer l'ancrage en s'insérant dans l'épaisseur du panneau, caractérisé en ce que le corps (1) comporte une surface de guidage allongée à section en L (4) destinée à épouser la cornière (7) et présentant du côté de l'arête et au droit de celle-ci, d'une part, au voisinage d'une extrémité une poignée (2) et, d'autre part, au voisinage de l'autre extrémité, le poussoir (3), ce dernier étant agencé pour être manoeuvré par percussion.

2. Dispositif pour poser des cornières (7) de protection sur les bords de panneaux préfabriqués, selon la revendication 1, caractérisé en ce que le poussoir (3) est constitué par une douille (20) montée coulissante sur un doigt (28) solidaire du corps (1), un ressort de compression (30) étant inséré entre le fond de la douille et l'extrémité libre du doigt.

## Patentansprüche

1. Vorrichtung zum Anbringen von Schutzprofilen, insbesondere Winkelprofilen (7), an Rändern von vorgefertigten Platten, insbesondere für eine Gipsplattenwand, mit einem Tragkörper (1), der zwei bewegbare Werkzeuge (12 und 13) trägt, die mit einer Betätigungseinrichtung (3) verbunden sind, deren Betätigung die Werkzeuge derart bewegt, daß jedes von ihnen eine Eindrückung (31) in einem der Schenkel des Schutzprofils erzeugt, wobei die Eindrückung zum Sichern der Verankerung durch Einbetten in den Körper der Platte bestimmt ist, dadurch gekennzeichnet, daß der Tragkörper (1) eine längliche Führungsfläche (4) mit L-förmigem Querschnitt aufweist, die zur Anlage an das Schutzprofil (7) dient und auf der Seite der und im Winkel zur Kante sowie im Bereich eines der Enden einen Handgriff (2) einerseits und im Bereich des anderen Endes die Betätigungseinrichtung (3) andererseits trägt, die zum Betätigen durch einen Schlag ausgebildet ist.

2. Vorrichtung nach Anspruch 1, dadurch gekennzeichnet, daß die Betätigungseinrichtung (3) eine Büchse (20) aufweist, die auf einem an dem Körper (1) befestigten Zapfen (28) ineinanderschiebbar angebracht ist, und daß eine Druckfeder (30) zwischen dem Grund der Büchse und dem freien Ende des Zapfens eingespannt ist.

## Claims

1. Device for placing protective angle irons 7 on the edges of prefabricated panels and particularly of partitions consisting of plaster squares and of the type comprising a body 1 supporting two movable tools 12 and 13 connected to a pusher 3 of which the movement controls the tools in such a way that each of the latter produces an indentation 31 in one flange of the angle iron, the purpose of the said indentation being to ensure that the angle iron will be firmly fixed when inserted into the thickness of the panel, characterized by the fact that the body 1 includes an elongated guide surface of L - shaped cross section 4 designed to fit round the angle iron 7 and having, close to and flush with the inside edge, a handle 2 pear one end and the pusher 3 pear the other end, the said pusher being designed to be operated by percussion.

2. Device for placing protective angle iron 7 on the edges of prefabricated panels, in accordance with claim 1, characterized by the fact that the pusher 3 consists of a socket 20 slidably mounted on a pin 28 integral with the body 1, a compression spring 30 being interposed between the base of the socket and the free end of the pin.
